# EUROPÄISCHE PATENTSCHRIFT

(11) **EP 0 547 332 B1**
(45) Veröffentlichungstag und Bekanntmachung des Hinweises auf die Patenterteilung: **27.12.1995**
(21) Anmeldenummer: 92117973.5
(22) Anmeldetag: 21.10.1992
(51) Int. Cl.: D04B 21/06, D04B 27/32

(54) **Kettenwirkware sowie Kettenwirkmaschine und Verfahren zu ihrer Herstellung**
Warp knitted fabric, warp knitting machine and method of manufacture
Tricot chaîne, métier à tricoter chaîne et procédé de fabrication

(30) Priorität: 21.11.1991 DE 4138255
(43) Veröffentlichungstag der Anmeldung: 23.06.1993
(73) Patentinhaber: Karl Mayer Textilmaschinenfabrik GmbH, D-63166 Obertshausen (DE)
(72) Erfinder: Weis, Joachim, W-6053 Obertshausen (DE); Bergmann, Gerhard, W-6056 Heusenstamm 2 (DE)
(74) Vertreter: Knoblauch, Ulrich, Dr.-Ing.

(56) Entgegenhaltungen:
- DE-A- 1 785 138
- DE-A- 4 001 621
- DE-C- 4 020 550
- FR-A- 2 327 345

## Beschreibung

Die Erfindung bezieht sich auf eine Kettenwirkware, die sowohl in Schußrichtung als auch in Kettrichtung unterschiedlich strukturierte Bereiche aufweist, sowie auf eine Kettenwirkmaschine und auf ein Verfahren zur Herstellung einer solchen Wirkware *gemäß dem Oberbegriff des Anspruchs 1 bzw. 8 bzw. 14*.

Aus DE-OS 40 01 621 ist eine Kettenwirkware *dieser Art* bekannt, die einen Warengrund in Trikotlegung und eine Musterung durch Polfäden aufweist. Zu diesem Zweck besitzt die zu ihrer Erzeugung dienende Kettenwirkmaschine mindestens eine, vorzugsweise zwei Jacquard-Legebarren, die im Zusammenhang mit einer in Längsrichtung versetzbaren Polplatinenbarre dafür sorgt, daß die Polfäden entweder Polschlingen bilden oder flach in die Grundware eingebunden sind.

Aus dem LIBA-Prospekt "ESJ-Electronic Sectional Jacquard" ist eine Kettenwirkware bekannt, bei der ein Warengrund in Trikotlegung mit einer musterbildenden Tuchlegung zusammenwirkt. Diese Tuchlegung wird durch zwei Legebarren erzeugt, deren Nadelteilung doppelt so groß ist wie die Wirknadelteilung, so daß deren Legenadeln abwechselnd den Wirknadelgassen zugeordnet sind. Die Musterung erfolgt dadurch, daß die eine Legebarre jacquard-gesteuert ist und auf diese Weise die Tuchlegung durch Nadelverdrängung entweder um eine Nadelteilung versetzt oder zur Trikotlegung verkürzt wird. Die erste Alternative führt zu einem durchbrochenen Muster, das für viele Stoffe unerwünscht ist, während die zweite Alternative einen gegenüber der Tuchlegung derart verminderten Fadenverbrauch hat, daß sich erhebliche Spannungsunterschiede in der Ware ergeben.

Gemäß DE-OS 17 85 138 läßt sich eine Kettenwirkware mit plastischer Musterung erzielen. Hierbei wird mit einer ersten Legeschiene, die mit vollem Fadeneinzug arbeitet, ein Grund erzeugt. Der Musterbildung dienen zwei weitere Legeschienen, die mit einem Fileteinzug 1 voll 1 leer arbeiten und von einem gemeinsamen Kettbaum versorgt werden. Sie führen in einer Maschenreihe unterschiedlich große Unterlegungen nebeneinander aus, beispielsweise eine Trikotlegung und eine Satinlegung, wobei diese Legungen so gewechselt werden, daß jede dieser Legeschienen innerhalb eines Rapports die gleiche Anzahl der unterschiedlichen Legungen ausführt.

Der Erfindung liegt die Aufgabe zugrunde, eine sowohl in Schußrichtung als auch in Kettrichtung in sich gemusterte Kettenwirkware anzugeben, deren Oberflächenstruktur teils durch Tuchlegungen und teils durch andere Legungen bestimmt ist und deren musterbildende Fäden auch dann keinen unzulässigen Spannungen ausgesetzt sind, wenn sie von einem gemeinsamen Kettbaum abgezogen werden. Des weiteren besteht die Aufgabe darin, eine Kettenwirkmaschine und ein Verfahren zur Herstellung dieser Kettenwirkware anzugeben.

Diese Aufgabe wird hinsichtlich der Kettenwirkware durch die Merkmale des Anspruchs 1 gelöst. Durch die Aufeinanderfolge von unterschiedlichen Legungen aus der Gruppe Franse, Trikot, Tuch, Satin und Samt läßt sich eine Vielzahl von Oberflächenstrukturen erzeugen, die von derjenigen der Tuchlegung abweichen und überdies durch ihren Wechsel zusätzliche Variationsmöglichkeiten bieten. Weil die Auswahl so getroffen ist, daß die Durchschnittslänge der Unterlegungen in vorbestimmten Rapporten etwa gleich der Unterlegungslänge bei der Tuchlegung ist, ergibt sich in den so gebildeten Bereichen und in den Bereichen, in denen eine Tuchlegung erfolgt, im Durchschnitt der gleiche Fadenverbrauch trotz unterschiedlicher Legung. Soweit sich infolge der unterschiedlichen Legungen unterschiedliche Fadenspannungen ergeben, gleichen sich diese innerhalb eines Rapports wieder aus.

Gemäß Anspruch 2 kann die Musterung durch mehr als zwei unterschiedliche Oberflächenstrukturen gebildet werden, weil aus der genannten Gruppe von Legungen verschiedene Kombinationen gebildet werden können.

Bevorzugte Ausführungsbeispiele ergeben sich aus den Ansprüchen 3 bis 5, die unterschiedliche Musterungen unter Beibehaltung der Unterlegungs-Durchschnittslänge ermöglichen.

Anspruch 6 beschreibt eine weitere Ausgestaltung der Oberflächenstruktur. Wenn das Muster-Fadensystem aus zwei Teilsystemen besteht, deren Fäden unterschiedlich gelegt werden, ergeben sich Überkreuzungen, die deutlich von der Tuchlegung unterscheidbar sind. Infolge der Fadenkreuzungen ergibt sich auch kein einseitiges Verziehen der Kettenwirkware in den Musterungsbereichen.

Mit besonderem Vorteil ist das Grund-Fadensystem gemäß Anspruch 7 in Trikotlegung verarbeitet. Man erhält daher eine aus Trikot und Tuch bestehende Charmeuse-Ware, bei der die Tuchseite gemustert ist.

Bezüglich der Kettenwirkmaschine wird die gestellte Aufgabe durch die Merkmale des Anspruchs 8 gelöst. Durch Verwendung von zwei musterbildenden Jacquard-Le-gebarren gelingt es auf besonders einfache Weise, unter Beachtung der gestellten Forderungen (Musterung in Schuß- und in Kettrichtung; gemeinsamer Kettbaum für das Muster-Fadensystem; Vermeidung von übermäßigen Spannungen in der Kettenwirkware) eine vielfältig in sich gemusterte Kettenwirkware zu erzeugen. Durch die Barren-Steuervorrichtungen erfahren die Jacquard-Legebarren je einen sich in jedem Rapport wiederholenden Grundversatz, der eine Oberflächenstruktur der Ware bestimmt. Durch Verdrängen ausgewählter Jacquard-Legenadeln können andere Oberflächenstrukturen erzeugt werden. Insbesondere lassen sich mit den zwei Jacquard-Legebarren auch sich kreuzende Fadenlegungen der musterbildenden Fäden erzeugen, wie dies vielfach bevorzugt wird.

Gemäß Anspruch 9 sind die Legenadeln der einen Jacquard-Legebarre entgegengesetzt zu den Legenadeln der anderen Jacquard-Legebarre verdrängbar. Dies ermöglicht es, unter sonst gleichen Voraussetzungen die größtmögliche Zahl von unterschiedlichen Legungen mit nur einseitig verdrängbaren Jacquardnadeln durchzuführen, die eine höhere Arbeitsgenauigkeit als zweiseitig verdrängbare Legenadeln haben. Außerdem ist eine symmetrische Ansteuerung der Legenadeln möglich.

Bei einem Großteil der wählbaren Legungskombinationen werden jeweils benachbarte Nadeln, die zu unterschiedlichen Jacquard-Legebarren gehören, gleichzeitig angesteuert. Daher empfiehlt sich die in Anspruch 10 gekennzeichnete Vereinfachung der Jacquard-Steuervorrichtung.

Gemäß Anspruch 11 wird nicht von einem die Tuchlegung bewirkenden Grundversatz ausgegangen, sondern von einem Grundversatz, der in jedem Rapport durch die gleiche Anzahl von Trikot- und Satinlegungen allein oder in Kombination mit Tuchlegungen gebildet ist. Dies hat den Vorteil, daß durch unterschiedliches Ansteuern nur einseitig verdrängbarer Legenadeln außer einer Tuchlegung noch weitere zur Musterung geeignete Legungen erzeugbar sind. Bevorzugte Ausführungsbeispiele sind in den Ansprüchen 12 und 13 angegeben.

Verfahrensmäßig wird die Aufgabe durch die Merkmale des Anspruchs 14 gelöst. Die Verfahrensschritte führen zu der angestrebten Kettenwirkware.

Die Weiterbildung nach Anspruch 15 ermöglicht es, durch Jacquard-Steuerung mehr als zwei Legungen zu erzeugen, wofür die Ansprüche 16 und 17 bevorzugte Ausführungsbeispiele angeben.

Die Erfindung wird nachstehend anhand eines in der Zeichnung dargestellten, bevorzugten Ausführungsbeispiels näher erläutert. Es zeigen:
- Fig. 1: eine schematische Darstellung einer erfindungsgemäßen Kettenwirkmaschine,
- Fig. 2: eine schematische Ansicht der Jacquard-Legenadeln und der Wirknadeln,
- Fig. 3: eine abgewandelte Form der Jacquard-Steuervorrichtung,
- Fig. 4: in schematischer Darstellung eine Draufsicht auf die erfindungsgemäße Kettenwirkware,
- Fig. 5: in einem ersten Ausführungsbeispiel ein Legungsbild für das Grund-Fadensystem und die beiden Teilsysteme des Muster-Fadensystems beim Grundversatz der beiden Jacquard-Legebarren,
- Fig.6: ein aus Fig. 5 abgeleitetes Legungsbild der beiden Teilsysteme des Muster-Fadensystems bei einem ersten Verdrängungsprogramm, durch das Tuchlegung erzeugt wird,
- Fig. 7: ein Legungsbild entsprechend Fig. 6 gemäß einem zweiten Verdrängungsprogramm,
- Fig. 8: ein Legungsbild entsprechend Fig. 6 gemäß einem dritten Verdrängungsprogramm,
- Fig. 9: in einem zweiten Ausführungsbeispiel ein Legungsbild für die beiden Teilsysteme des Muster-Fadensystems beim Grundversatz der beiden Jacquard-Legebarren,
- Fig.10: ein aus Fig. 9 abgeleitetes Legungsbild der beiden Teilsysteme des Muster-Fadensystems bei einem ersten Verdrängungsprogramm, durch das Tuchlegung erzeugt wird,
- Fig.11: ein Legungsbild entsprechend Fig. 10 gemäß einem zweiten Verdrängungsprogramm,
- Fig.12: in einem dritten Ausführungsbeispiel ein Legungsbild für die beiden Teilsysteme des Muster-Fadensystems beim Grundversatz der beiden Jacquard-Legebarren und
- Fig.13: ein Legungsbild gemäß eines zweiten Verdrängungsprogamms für das Ausführungsbeispiel der Fig. 12.

Eine Kettenwirkmaschine 1 besitzt eine Wirknadelbarre 2 mit Wirknadeln 3, welche mit Schiebernadeln 4 zusammenwirken, sowie Einschluß-Abschlag-Platinen 5. Es gibt drei Legebarren, nämlich zwei Jacquard-Legebarren L2 und L3 zum Legen je eines von zwei Teilsystemen eines Muster-Fadensystems, und eine Legebarre L1 zum Legen eines Grundfadensystems. Die Legebarren werden in üblicher Weise durch Barren-Steuervorrichtungen 6, 7 bzw. 8 nach einem vorgegebenen Muster in ihrer Längsrichtung versetzt. Als Steuervorrichtung dienen Spiegelscheiben, Musterketten o.dgl. Die Legenadeln 9 sind fest an der Legebarre L1 angebracht. Sie haben die gleiche Teilung wie die Wirknadeln 3. Die Teilung der Legenadeln 10 und 11 der Legebarren L3 bzw. L2 ist doppelt so groß wie die Wirknadelteilung. Die Legenadeln 10 und 11 stehen auf Lücke (Fig. 2) und können durch Verdrängerplatinen 13 bzw. 14 in entgegengesetzter Richtung um je eine Wirknadelteilung verlagert werden (vgl. die Pfeile 13' und 14' in Fig. 2). Die Betätigung der Verdrängerplatinen erfolgt über Harnischschnüre 15 und 16 und wird von entsprechenden Jacquard-Steuervorrichtungen 17 bzw. 18 gemäß einem vorgegebenen Verdrängungsprogramm ausgelöst.

Gemäß der Abwandlung nach Fig. 3 kann auch eine gemeinsame Jacquard-Steuervorrichtung 117 verwendet werden, welche einzelne Steuerelemente 118, beispielsweise Elektromagnete, aufweist, die jeweils auf zwei Harnischschnüre 115, 116 o.dgl. wirken, welche zu Verdrängerplatinen verschiedener Jacquard-Legebarren führen.

Die der Wirkstelle über die Legenadeln 9 zugeführten Fäden 19 des Grund-Fadensystems werden von einem Kettbaum 20 abgezogen, die über die Legenadeln 10 und 11 zugeführten Fäden 21 und 22 der beiden Teilsysteme des Muster-Fadensystems werden von einem gemeinsamen Kettbaum 23 abgezogen.

Die Kettenwirkmaschine der Fig. 1 erzeugt mit Hilfe der Fäden 19 einen flächenmäßig zusammenhängenden Warengrund, der insbesondere durchgehend als Trikot gelegt ist. Die Fäden 21 und 22 können in Basisbereichen B als Tuch gelegt werden, wie dies in Fig. 4 dargestellt ist. In den Musterungsbereichen M1, M2 und M3 werden abgewandelte Legungskombinationen verwendet, die aber in jedem Rapport den gleichen Fadenverbrauch haben wie die Tuchlegung. Bei Verwendung von Trikot als Grundware ergibt sich daher eine interessant gemusterte Charmeuse-Wirkware.

Im Zusammenhang mit den Legungsbildern der Fig. 5 bis 8 wird der Aufbau der Wirkware und ihre Herstellung näher erläutert. Der Basisbereich B wird gemäß Fig. 6 erzeugt. Bei den Musterungsbereichen entspricht M1 der Fig. 5, M2 der Fig. 7 und M3 der Fig. 8.

Die von der Legebarre L1 gelegte Trikot-Grundware ist lediglich in Fig. 5 eingezeichnet und wird in den übrigen Figuren nicht wiederholt. Fig. 5, welche dem Musterungsbereich M1 entspricht, zeigt, daß in einem acht Arbeitszyklen umfassenden Rapport R die Jacquard-Legebarre L3 einen Grundversatz durchführt, der folgenden Verlauf hat: Trikot-Tuch-Tuch-Trikot-Tuch-Satin-Satin-Tuch. In ähnlicher Weise legt die Jacquard-Legebarre L2 im Grundversatz: Satin-Tuch-Tuch-Satin-Tuch-Trikot-Trikot-Tuch. In jedem Rapport gibt es daher zwei Trikotlegungen, vier Tuchlegungen und zwei Satinlegungen. Die durchschnittliche Unterlegung ist daher gerade so groß wie bei der Tuchlegung.

Wie Fig. 6 zeigt, die sich auf den Basisbereich B bezieht, werden im ersten, fünften, sechsten und achten Arbeitszyklus jedes Rapports R alle im Basisbereich wirkende Legenadeln entsprechend den Pfeilen 13' bei der Legebarre L3 und 14' bei der Legebarre L2 verdrängt. Dies führt zu der dargestellten durchgehenden Tuchlegung.

Beim Ausführungsbeispiel der Fig. 7, die sich auf den Musterungsbereich M2 bezieht, erfolgt die Verdrängung gemäß den Pfeilen 13' und 14' im zweiten, dritten, vierten und siebenten Arbeitszyklus des Rapports R. Bei der Legebarre L3 ergibt sich folgende Legung: Franse-Tuch-Tuch-Franse-Tuch-Samt-Samt-Tuch. Für die Legebarre L2 lautet die Legung: Samt-Tuch-Tuch-Samt-Tuch-Franse-Franse. Es gibt zwei Fransenlegungen, vier Tuchlegungen und zwei Samtlegungen. Wiederum ist die durchschnittliche Unterlegung gleich derjenigen für die Tuchlegung.

Gemäß Fig. 8, die sich auf den Musterungsbereich M3 bezieht, erfolgt die Verdrängung aller zugehörigen Legenadeln gemäß den Pfeilen 13' und 14' in dem dritten, sechsten, siebenten und achten Arbeitszyklus. Dies führt bei der Jacquard-Legebarre L3 zu folgender Legung: Trikot-Satin-Satin-Trikot-Trikot-Satin-Satin-Trikot und bei der Jacquard-Legebarre L2 zu der Legung: Satin-Trikot-Trikot-Satin-Satin-Trikot-Trikot-Satin. Auch hier ist die durchschnittliche Unterlegungslänge gleich derjenigen der Tuchlegung.

Wie ein Vergleich der Legungsbilder zeigt, kann man, wenn der Grundversatz Trikot- und Satinlegungen enthält, sehr leicht nicht nur auf Tuchlegung, sondern auch auf Fransen- und Samtlegung überwechseln. Die zusätzliche Verwendung von Tuchlegungen beim Grundversatz ermöglicht eine höhere Zahl von Musterabwandlungen. Außerdem erleichtert sie den Übergang von Franse zu Samt und umgekehrt. Beachtlich ist ferner, daß die Legungen so erfolgen, daß inmitten der Musterungsbereiche alle Maschen der Grundware mit Maschen des Muster-Fadensystems belegt sind. Es versteht sich, daß bei anderem Grundversatz auch andere Kombinationen oder Aufeinanderfolgen von Legungen möglich sind.

Ein weiteres Ausführungsbeispiel ist in den Fig. 9 bis 11 veranschaulicht. Hier sind die Jacquard-Legebarren L2 und L3 so ausgestaltet, daß ihre Legenadeln entsprechend den Pfeilen 13' und 14' jeweils gleichsinnig ver drängt werden können. Die Legenadeln sind in der nichtverdrängten Stellung hintereinander angeordnet. Die beiden Legungen fangen jeweils in der gleichen Nadelgasse an; dazwischen bleibt eine Nadel unbelegt. Nun bilden zwar die Fäden 21, 22 nicht mit allen Maschen der Grundware gemeinsame Maschen. Dies ist aber nicht erforderlich, da der Warengrund in sich geschlossen ist.

Der Grundversatz der Fig. 9 sieht für die Jacquard-Legebarre L2 folgende Legung vor: Satin-Tuch-Tuch-Satin-Tuch-Trikot-Trikot-Tuch. Demgegenüber legt die Jacquard-Legebarre L3 nacheinander: Trikot-Tuch-Tuch-Trikot-Tuch-Satin-Satin-Tuch. Dies ergibt einen ersten Musterungsbereich M1.

Fig. 10 stellt den durch eine gleichmäßige Tuch-Musterung gekennzeichneten Basisbereich dar. Es werden jeweils die Legenadeln der einen oder der anderen Jacquard-Legebarre verdrängt.

In Fig. 11 ist ein zweiter Musterungsbereich gezeigt, der Fig. 8 entspricht und daher als Musterungsbereich M3 bezeichnet werden kann. Auch hier wird durch ausgewähltes Ansteuern der Legenadeln jeweils einer Jacquard-Legebarre ein sich in jedem Rapport R wiederholendes Muster erzeugt, bei dem die Durchschnittslänge der Unterlegungen je Rapport etwa gleich der Unterlegungslänge für die Tuchlegung ist.

Beim dritten Ausführungsbeispiel der Fig. 12 und 13 sieht der Grundversatz gemäß Fig. 12 zwei gleiche Teilrapporte R1 und R2 vor. In jedem Teilrapport legt die Jacquard-Legebarre L2 Satin-Tuch-Trikot-Tuch und die Jacquard-Legebarre L3 Trikot-Tuch-Satin-Tuch. Wiederum kann der Grund mit der Legebarre L1 als Trikot gelegt sein. Auf diese Weise ergibt sich ein Musterungsbereich M1.

Der Basisbereich B ist nicht veranschaulicht. Er entsteht analog zur Fig. 6 dadurch, daß jeweils die Trikotlegung verlängert und die Satinlegung verkürzt wird. Dies bedeutet, daß die Legenadeln der Jacquard-Legebarren L2 und L3 jeweils im ersten und letzten Schritt jedes Teilrapports R1 bzw. R2 gegensinnig verdrängt werden.

Ein Musterungsbereich M2 ist in Fig. 13 veranschaulicht. Hier ist gezeigt, wie durch unterschiedliches Verdrängen der Jacquard-Legenadeln in den beiden Teilrapporten R1 und R2 ein achtzeiliger Rapport entsteht, in welchem die Jacquard-Legebarre L2 Samt-Tuch-Trikot-Satin-Satin-Trikot-Franse-Tuch und die Jacquard-Legebarre L3 Franse-Tuch-Satin-Trikot-Trikot-Satin-Samt-Tuch legt.

Außer dem Verdrängungsprogramm für den Basisbereich B und den Musterungsbereich M2 ist auch ein drittes Verdrängungsprogramm zur Erzeugung eines Musterungsbereichs M3 möglich, welches der Fig. 8 entspricht. Das bedeutet, daß jeweils zwei Trikotlegungen und zwei Satin-Legungen miteinander abwechseln. Hierzu ist es erforderlich, in jedem Teilrapport in der dritten und vierten Zeile die Legenadeln der Jacquard-Legebarren L2 und L3 gegenläufig zu verdrängen.

## Patentansprüche

1. Kettenwirkware, die sowohl in Schußrichtung als auch in Kettrichtung unterschiedlich strukturierte Bereiche aufweist, mit mindestens einem Grund-Fadensystem zur Bildung eines Warengrundes und einem *Muster-Fadensystem, dadurch gekennzeichnet, daß das* Muster-Fadensystem Fäden (21, 22) aufweist, die jeweils in Kettrichtung nacheinander in Basisbereichen (B) in Tuchlegung und Musterungsbereichen (M1, M2, M3) in einer solchen Aufeinanderfolge von unterschiedlichen Legungen aus der Gruppe Franse, Trikot, Tuch, Satin und Samt verarbeitet sind, daß die Durchschnittslänge der Unterlegungen in vorbestimmten Rapporten (R) etwa gleich der Unterlegungslänge bei der Tuchlegung ist.

2. Kettenwirkware nach Anspruch 1, dadurch gekennzeichnet, daß es Musterungsbereiche (M1, M2, M3) mit unterschiedlichen Legungen gibt.

3. Kettenwirkware nach Anspruch 1 oder 2, dadurch gekennzeichnet, daß der Rapport (R) die gleiche Anzahl von Trikot- und Satin-Legungen enthält.

4. Kettenwirkware nach einem der Ansprüche 1 bis 3, dadurch gekennzeichnet, daß der Rapport (R) die gleiche Anzahl von Fransen- und Samt-Legungen enthält.

5. Kettenwirkware nach einem der Ansprüche 1 bis 4, dadurch gekennzeichnet, daß der Rapport (R) auch Tuch-Legungen enthält.

6. Kettenwirkware nach einem der Ansprüche 1 bis 5, dadurch gekennzeichnet, daß das Muster-Fadensystem aus zwei Teil-Systemen besteht, deren Fäden (21, 22) unterschiedlich derart gelegt sind, daß sie inmitten der Musterungsbereiche (M1, M2, M3) mit allen Maschen der Grundware gemeinsame Maschen bilden.

7. Kettenwirkware nach einem der Ansprüche 1 bis 6, dadurch gekennzeichnet, daß das Grund-Fadensystem in Trikot-Legung verarbeitet ist.

8. Kettenwirkmaschine zur Herstellung der Kettenwirkware nach einem der Ansprüche 1 bis 7, mit einer Wirknadelbarre (2) *und* mindestens einer den Warengrund legenden Legebarre (*L1*) und zwei musterbildenden Jacquard-Legebarren (L2, L3), mit zugehöriger Barren-Steuervorrichtung (6, 7) für den Barrenversatz und Jacquard-Steuereinrichtung (16, 17; 117) für den Legenadelversatz, *gekennzeichnet durch* eine*n* gemeinsamen Kettbaum (23) für die den beiden Jacquard-Legebarren zuzuführenden Fäden (21, 22) eines Muster-Fadensystems, wobei *die Nadelteilung der Jacquard-Legebarren (L2, L3) doppelt so groß ist wie die Wirknadelteilung und* die Barren-Steuervorrichtungen so ausgelegt sind, daß mit Hilfe der Jacquard-Steuervorrichtung die Fäden des Muster-Fadensystems wahlweise in Tuchlegung oder als Aufeinanderfolge von unterschiedlichen Legungen aus der Gruppe Franse, Trikot, Tuch, Satin und Samt legbar sind, derart, daß die Durchschnittslänge der Unterlegungen in vorbestimmten Rapporten (R) etwa gleich der Unterlegungslänge bei der Tuchlegung ist.

9. Kettenwirkmaschine nach Anspruch 8, dadurch gekennzeichnet, daß die Legenadeln (10) der einen Jacquard-Legebarre (L3) entgegengesetzt zu den Legenadeln (11) der anderen Jacquard-Legebarre (L2) verdrängbar sind.

10. Kettenwirkmaschine nach Anspruch 9, dadurch gekennzeichnet, daß benachbarte Legenadeln (10, 11), die zu unterschiedlichen Jacquard-Legebarren (L2, L3) gehören, paarweise von einem gemeinsamen Jacquard-Steuerelement (118) ansteuerbar sind.

11. Kettenwirkmaschine nach einem der Ansprüche 8 bis 10, dadurch gekennzeichnet, daß die Barren-Steuervorrichtungen (6, 7) einen Grundversatz bewirken, der in jedem Rapport (R) durch die gleiche Anzahl von Trikot- und Satin-Legungen allein oder in Kombination mit Tuchlegungen gebildet ist.

12. Kettenwirkmaschine nach Anspruch 11, dadurch gekennzeichnet, daß die Jacquard-Steuervorrichtungen (17, 18) außer einem ersten Verdrängungsprogramm, mit dem im Rapport (R) ausschließlich eine Tuchlegung erfolgt, mindestens ein weiteres Verdrängungsprogramm aufweist, mit dem im Rapport eine andere Aufeinanderfolge von unterschiedlichen Legungen als beim Grundversatz erfolgt.

13. Kettenwirkmaschine nach Anspruch 12, dadurch gekennzeichnet, daß die andere Aufeinanderfolge von der gleichen Anzahl von Fransen und Samtlegungen allein oder in Kombination mit Tuchlegungen gebildet ist.

14. Verfahren zur Herstellung einer Kettenwirkware nach einem der Ansprüche 1 bis 7, bei dem mit Hilfe eines Grund-Fadensystems ein Warengrund erzeugt *wird, dadurch gekennzeichnet, daß* ein Muster-Fadensystem teils als Tuch teils als Aufeinanderfolge von unterschiedlichen Legungen aus der Gruppe Franse, Trikot, Tuch, Satin und Samt gelegt wird, derart daß die Durchschnittslänge der Unterlegungen in vorbestimmten Rapporten etwa gleich der Unterlegungslänge bei der Tuchlegung ist.

15. Verfahren nach Anspruch 14, dadurch gekennzeichnet, daß als Muster-Fadensystem zwei Teilsysteme jacquard-gesteuert zugeführt werden, wobei der Grundversatz für beide Teilsysteme in jedem Rapport durch die gleiche Anzahl von Trikot- und Satinlegungen allein oder in Kombination mit Tuchlegungen gebildet ist.

16. Verfahren nach Anspruch 15, dadurch gekennzeichnet, daß durch Jacquard-Steuerung außer einem ausschließlich aus Tuchlegungen bestehenden Rapport ein Rapport mit einer anderen Aufeinanderfolge von unterschiedlichen Legungen als beim Gundversatz erzeugt wird.

17. Verfahren nach Anspruch 16, dadurch gekennzeichnet, daß durch Jacquard-Steuerung ein Rapport mit einer Aufeinanderfolge von der gleichen Anzahl von Fransen- und Samtlegungen allein oder in Kombination mit Tuchlegung erzeugt wird.

18. Verfahren nach einem der Ansprüche 14 bis 17, dadurch gekennzeichnet, daß der Warengrund als Trikot gelegt wird.

## Claims

1. Warp knitted fabric with differently structured areas in both weft and warp directions comprising at least one ground thread system to form a fabric ground and one pattern thread system characterised in that the pattern thread system comprises threads (21,22) that are knitted in warp direction one after the other in basic areas (B) by 2 x 1 laps and in patterning areas (M1, M2, M3) in such a succession of different laps from a group consisting of pillar stitch, tricot lap, 2 x 1 lap, 3 x 1 lap and velvet lap that the average length of the underlaps in predetermined repeats (R) is almost dual to the underlap length for the 2 x 1 lap.

2. Warp knitted fabric according to claim 1 wherein some pattering areas (M1, M2, M3) have different laps.

3. Warp knitted fabric according to claim 1 or claim 2 wherein the repeat (R) comprises an equal number of tricot and 3 x 1 laps.

4. Warp knitted fabric according to any one of claims 1 to 3 wherein the repeat (R) comprises an equal number of pillar stitches and velvet laps.

5. Warp knitted fabric according to any one of claims 1 to 4 wherein the repeat (R) comprises also 2 x 1 laps.

6. Warp knitted fabric according to any one of claims 1 to 5 wherein the pattern thread system consists of two partial systems the threads (21,22) of which are differently lapped to form common loops with all loops of the ground fabric in the midst of the patterning areas (M1, M2, M3).

7. Warp knitted fabric according to any one of claims 1 to 6 wherein the ground thread system is knitted in tricot laps.

8. Warp knitting machine for producing the warp knitted fabric according to any one of claims 1 to 7 comprising one knitting needle bar (2) and at least one guide bar (L1) forming the fabric ground and two pattern forming jacquard guide bars (L2, L3) associated with a bar control device (6,7) for the displacement of the bars and a jacquard control device (16, 17; 117) for the displacement of the guide needles characterised by a common warp beam (23) supplying the threads (21,22) of a pattern thread system to both jacquard guide bars, the needle pitch of the jacquard guide bars (L2, L3) being twice as large as the knitting needle pitch and the bar control devices being laid out to allow lapping of the threads of the pattern thread system by means of the jacquard control devices alternatively in 2 x 1 laps or as a succession of different laps from a group consisting of pillar stitch, tricot lap, 2 x 1 lap, 3 x 1 lap and velvet lap in such a way that the average length of the underlaps in predetermined repeats (R) is almost equal to the underlap length for the 2 x 1 lap.

9. Warp knitting machine according to claim 8 wherein the guide needles (10) of one jacquard guide bar (L3) are displaceable in opposite direction of the guide needles (11) of the other jacquard guide bar (L2).

10. Warp knitting machine according to claim 9 wherein the adjacent guide needles (10,11) belonging to different jacquard guide bars (L2, L3) are controllable in pairs by a common jacquard control element (118).

11. Warp knitting machine according to any one of claims 8 to 10 wherein the bar control devices (6, 7) effect a basic displacement formed in each repeat (R) by an equal number of tricot and 3 x 1 laps alone or in combination with 2 x 1 laps.

12. Warp knitting machine according to claim 11 wherein the jacquard control devices (17,18) comprise, apart from a first displacement program effecting only 2 x 1 laps in each repeat (R), at least one more displacement program effecting within the repeat a different succession of different laps as for the basic displacement.

13. Warp knitting machine according to claim 12 wherein the different succession is formed by the same number of pillar stitches and velvet laps alone or in combination with 2 x 1 laps.

14. Method of producing a warp knitted fabric according to any one of claims 1 to 7 wherein a fabric ground is formed by means of a ground thread system characterised in that a pattern thread system is formed partly by 2 x 1 laps partly by a succession of different laps from a group consisting of pillar stitch, tricot lap, 2 x 1 lap, 3 x 1 lap and velvet lap in such a way that the average length of the underlaps in predetermined repeats (R) is almost equal to the underlap length for the 2 x 1 lap.

15. Method according to claim 14 wherein two partial systems, as pattern thread system, are supplied through jacquard control, the basic displacement for both partial systems in each repeat being formed by the same number of pillar stitches and velvet laps alone or in combination with 2 x 1 laps.

16. Method according to claim 15 wherein, apart from a repeat consisting only of 2 x 1 laps, a repeat with a different succession of different laps as for the basic displacement is formed by jacquard control.

17. Method according to claim 16 wherein a repeat is formed by jacquard control comprising a succession of an equal number of pillar stitches and velvet laps alone or in combination with 2 x 1 laps.

18. Method according to any one of claims 14 to 17 wherein the fabric ground is lapped as tricot.

## Revendications

1. Tissu tricoté chaîne présentant des zones différemment structurées tant en direction trame qu'en direction chaîne et comprenant au moins un système de fils de fond pour former un fond de tissu et un système de fils de dessin, caractérisé en ce que le système de fils de dessin présente des fils (21,22) lesquels, chacun en direction chaîne, sont tricotés l'un après l'autre dans des zones de base (B) en jetée toile et dans des zones de création de dessins (M1, M2, M3) en une telle succession de jetées différentes du groupe chaînette, tricot, toile, satin et velours que la longueur moyenne des jetées sous dans des repétitions prédéterminées (R) est à peu près égale à la longueur des jetées sous pour l'armure toile.

2. Tissu tricoté chaîne selon la revendication 1, caractérisé en ce qu'il comprend des zones de création de dessins (M1, M2, M3) avec des jetées différentes.

3. Tissu tricoté chaîne selon l'une des revendications 1 ou 2, caractérisé en ce que la répétition (R) comprend un nombre égal de jetées tricot et satin.

4. Tissu tricoté chaîne selon l'une des revendications 1 à 3, caractérisé en ce que la répétition (R) comprend un nombre égal de jetées chaînette et velours.

5. Tissu tricoté chaîne selon l'une des revendications 1 à 4, caractérisé en ce que la répétition (R) comprend également des jetées toile.

6. Tissu tricoté chaîne selon l'une des revendications 1 à 5, caractérisé en ce que le système de fils de dessin comprend deux systèmes partiels dont les fils (21,22) sont différemment jetés de manière telle qu'ils forment des mailles communes avec toutes les mailles du tissu de fond au milieu des zones de création de dessins (M1, M2, M3).

7. Tissu tricoté chaîne selon l'une des revendications 1 à 6, caractérisé en ce que le système de fils de fond est travaillé en armure tricot.

8. Métier chaîne pour la réalisation du tissu tricoté chaîne selon l'une des revendications 1 à 7, pourvu d'une barre à aiguilles de tricotage (2) et au moins d'une barre à passettes (L1) formant le fond de tissu et de deux barres à passettes Jacquard (L2, L3) formant les motifs, lesdites barres étant asservies à un dispositif de commande de barre (6,7) pour le déplacement de barre et à un dispositif de commande Jacquard (16, 17; 117) pour le déplacement des passettes, caractérisé par une ensouple commune (23) fournissant les fils (21,22) d'un système de fils de dessin aux deux barres à passettes Jacquard, l'écartement d'aiguilles des barres à passettes Jacquard (L2, L3) étant deux fois plus grand que l'écartement des aiguilles de tricotage et les dispositifs de commande des barres étant conçus de manière que les fils du système de fils de dessin, à l'aide du dispositif de commande Jacquard, peuvent être jetés soit en armure toile, soit comme succession de jetées différentes du groupe chaînette, tricot, toile, satin et velours de manière telle que la longueur moyenne des jetées sous dans des repétitions prédéterminées (R) soit à peu près égale à la longueur des jetées sous peur l'armure toile.

9. Métier chaîne selon la revendication 8, caractérisé en ce que les passettes (10) d'une des barres à passettes Jacquard (L3) sont déplaçables en sens inverse des passettes (11) de l'autre barre à passettes Jacquard (L2).

10. Métier chaîne selon la revendication 9, caractérisé en ce que des passettes voisines (10,11) appartenant à des barres à passettes Jacquard différentes (L2, L3) peuvent être commandées deux par deux par un élément de commande Jacquard (118).

11. Métier chaîne selon l'une des revendications 8 à 10, caractérisé en ce que les dispositifs de commande de barres (6,7) provoquent un déplacement de base lequel, dans chaque répétition (R), est formé par un nombre égal de jetées tricot et satin seules ou en combinaison avec de jetées toiles.

12. Métier chaîne selon la revendication 11, caractérisé en ce que les dispositifs de commande Jacquard (17, 18) comprennent, outre un premier programme de déplacement effectuant seulement des jetées toiles dans la répétition (R), au moins un autre programme de déplacement avec lequel est effectuée, dans la répétition (R), une autre succession de jetées différentes que pour le déplacement de base.

13. Métier chaîne selon la revendication 12, caractérisé en ce que l'autre succession est formée par un nombre égal de jetées chaînette et velours seules ou en combinaison avec des jetées toile.

14. Procédé de fabrication d'un tissu tricoté chaîne selon l'une des revendications 1 à 7, avec lequel un fond de tissu est réalisé à l'aide d'un système de fils de fond, caractérisé en ce qu'un système de fils de dessin est jeté partie en toile partie comme succession de jetées différentes du groupe chaînette, tricot, toile, satin et velours de manière telle que la longueur moyenne des jetées sous, dans des répétitions predéterminées, soit à peu près égale à la longueur des jetées sous pour l'armure toile.

15. Procédé selon la revendication 14, caractérisé en ce que deux systèmes partiels sont fournis par commande Jacquard comme système de fils de dessin, le déplacement de base pour les deux systèmes partiels, dans chaque répétition, étant formé par un nombre égal de jetées tricot et satin seules ou en combinaison avec des jetées toile.

16. Procedé selon la revendication 15, caractérisé en ce qu'outre une répétition comprenant uniquement des jetées toiles une répétition comprenant une autre succession de jetées différentes que pour le déplacement de base est réalisée par une commande Jacquard.

17. Procédé selon la revendication 16, caractérisé en ce qu'une répétition comprenant une succession d'un nombre égal de jetées chaînette et velours seules ou en combinaison avec des jetées toiles est réalisée par commande Jacquard.

18. Procedé selon l'une des revendications 14 à 17, caractérisé en ce que le fond de tissu est travaillé en jetée tricot.
